# NEUE EUROPÄISCHE PATENTSCHRIFT

(11) **EP 3 679 304 B2**
(45) Veröffentlichungstag und Bekanntmachung des Hinweises auf die Entscheidung über den Einspruch: **30.07.2025**
(45) Hinweis auf die Patenterteilung: 11.08.2021
(21) Anmeldenummer: 18772896.9
(22) Anmeldetag: 24.08.2018
(51) Int. Cl.: F24C 15/20

(54) **KOCHFELDVORRICHTUNG**
HOB APPARATUS
DISPOSITIF DE PLAQUE DE CUISSON

(30) Priorität: 07.09.2017 ES 201731088
(43) Veröffentlichungstag der Anmeldung: 15.07.2020
(73) Patentinhaber: BSH Hausgeräte GmbH, 81739 München (DE)
(72) Erfinder: FANLO EGEA, Laura, 50006 Zaragoza (ES); GALVE VILLA, Jose Eduardo, 50009 Zaragoza (ES); MARTIN GOMEZ, Damaso, 50012 Zaragoza (ES); PINA GADEA, Carmelo, 50008 Zaragoza (ES); TORRUBIA MARCO, Demetrio, 50003 Zaragoza (ES)
(86) Internationale Anmeldenummer: PCT/IB2018/056439
(87) Internationale Veröffentlichungsnummer: WO 2019/048976

(56) Entgegenhaltungen:
- EP-A1- 2 236 838
- EP-A1- 2 607 795
- EP-A1- 3 208 472
- WO-A1-2016/023389
- WO-A1-2017/029128
- WO-A1-2017/103708
- WO-A1-2019/081262
- WO-A1-2019/081264
- WO-A1-2019/081265
- AU-B2- 448 292
- CN-A- 105 333 471
- DE-A1- 102012 214 928
- DE-A1- 102015 103 030
- GB-A- 2 097 526
- JP-A- 2004 039 356
- JP-A- 2004 179 056
- JP-A- 2005 228 585
- JP-A- 2007 207 538
- JP-A- 2008 036 471
- JP-A- H1 142 169
- US-A- 3 260 189
- US-A- 4 562 827
- US-A1- 2007 062 513
- US-A1- 2011 132 900
- US-A1- 2016 209 051

## Beschreibung

Die Erfindung betrifft eine Kochfeldvorrichtung nach dem Oberbegriff des Anspruchs 1.

Aus dem Stand der Technik ist bereits eine Kochfeldvorrichtung bekannt, bei welcher in einer Einbaulage unterhalb einer Kochfeldplatte mehrere Heizelemente angeordnet sind. In einer Vertikalrichtung ist unterhalb der Heizelemente eine Elektronikeinheit angeordnet, welche zu einer Versorgung der Heizelemente in deren Nahbereich angeordnet ist. Die Heizelemente und die Elektronikeinheit sind innerhalb eines von einer Außengehäuseeinheit teilweise umschlossenen Lagerraums angeordnet. Eine Abzugseinheit weist ein Gebläserad auf und saugt mittels des Gebläserads in einem Betriebszustand entstehende Dämpfe aus einem Kochraum oberhalb der Kochfeldplatte ab. Das Gebläserad ist in einer Einbaulage unterhalb eines Bodengehäuseteils der Außengehäuseeinheit angeordnet und damit in der Vertikalrichtung unterhalb von sowohl den Heizelementen als auch von der Elektronikeinheit. Die in dem Betriebszustand entstehenden und aus dem Kochraum mittels des Gebläserads abgesaugten Dämpfe passieren zunächst in der Vertikalrichtung die Außengehäuseeinheit und werden anschließend von dem Gebläserad umgelenkt. Bei dieser Ausgestaltung befindet sich die Elektronikeinheit durch die Nähe zu den Heizelementen in einem temperaturkritischen Bereich, wodurch die Gefahr einer Überhitzung besteht. Bei dieser Anordnung ist eine Anwendung der Abzugseinheit lediglich auf große Kochfelder beschränkt, welche insbesondere bei einer senkrechten Betrachtung auf eine Haupterstreckungsebene der Kochfeldplatte eine Abmessung von mindestens 90 cm aufweisen. Das Dokument WO 2017/029128 A1 offenbart eine Vorrichtung weitgehend nach dem Oberbegriff des Anspruch 1, jedoch ohne Leiterplatte. den durch Wirbelstrominduktion und/oder Ummagnetisierungseffekte in Wärme umgewandelt zu werden. In einer Einbaulage ist das Heizelement insbesondere unterhalb der Kochfeldplatte angeordnet. Vorteilhaft ist das Heizelement in einer Einbaulage in einem Nahbereich der Kochfeldplatte angeordnet.

Die Aufgabe der Erfindung besteht insbesondere darin, eine gattungsgemäße Vorrichtung mit verbesserten Eigenschaften hinsichtlich einer Konstruktion bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

Die Erfindung geht aus von einer Kochfeldvorrichtung, insbesondere von einer Induktionskochfeldvorrichtung, mit zumindest einem Heizelement, mit zumindest einer Abzugseinheit, welche zumindest ein Gebläserad aufweist und welche dazu vorgesehen ist, mittels des Gebläserads in wenigstens einem Betriebszustand entstehende Dämpfe aus zumindest einem Kochbereich wenigstens teilweise abzusaugen, und mit zumindest einer Elektronikeinheit. Es wird vorgeschlagen, dass das Gebläserad in einer Einbaulage in einer Vertikalrichtung zwischen der Elektronikeinheit und dem Heizelement angeordnet ist. Durch eine derartige Ausgestaltung kann insbesondere eine verbesserte und/oder optimierte Konstruktion erreicht werden. Die Elektronikeinheit kann insbesondere in einem ausreichend großen Abstand zu dem Heizelement und damit in einem Bereich angeordnet werden, in welchem ein Erreichen von kritischen Temperaturen vermieden werden kann. Insbesondere kann eine bis dato neuartige Konstruktion geschaffen werden, insbesondere in einem Vergleich mit Produkten von Wettbewerbern und/oder Konkurrenten. Die Abzugseinheit kann insbesondere bei kleineren Kochfeldern, welche insbesondere bei einer senkrechten Betrachtung auf eine Haupterstreckungsebene einer Kochfeldplatte eine Abmessung von im Wesentlichen 60 cm aufweisen, angewendet werden, und zwar insbesondere unter Aufrechterhaltung einer Abzugsleistung in einem Vergleich zu aus dem Stand der Technik bekannten Ausgestaltungen. Insbesondere kann eine Unterbrechung der Elektronikeinheit und/oder eines von einer Außengehäuseeinheit definierten Lagerraums vermieden werden, wodurch insbesondere eine großflächige Elektronikeinheit ermöglicht werden kann. Die Elektronikeinheit kann vorteilhaft außerhalb eines Abzugskanals, durch welchen die in dem Betriebszustand entstehenden Dämpfe strömen, angeordnet werden, wodurch insbesondere eine sichere Anordnung der Elektronikeinheit ermöglicht werden kann.

Unter einer "Kochfeldvorrichtung", insbesondere unter einer "Induktionskochfeldvorrichtung", soll insbesondere zumindest ein Teil, insbesondere eine Unterbaugruppe, eines Kochfelds, insbesondere eines Induktionskochfelds, verstanden werden. Die Kochfeldvorrichtung weist insbesondere zumindest eine Kochfeldplatte auf. Unter einer "Kochfeldplatte" soll insbesondere eine Einheit verstanden werden, die in wenigstens einem Betriebszustand zu einem Aufstellen von Gargeschirr vorgesehen ist und die insbesondere dazu vorgesehen ist, einen Teil eines Kochfeldaußengehäuses, insbesondere der Kochfeldvorrichtung und/oder eines die Kochfeldvorrichtung aufweisenden Kochfelds, auszubilden. Insbesondere bildet die Kochfeldplatte in einer Einbaulage einen einem Bediener zugewandten Teil des Kochfeldaußengehäuses aus. Die Kochfeldplatte besteht insbesondere wenigstens zu einem Großteil aus Glas und/oder Glaskeramik. Unter "wenigstens zu einem Großteil" soll insbesondere zu einem Anteil von mindestens 70 %, insbesondere zu mindestens 80 %, vorteilhaft zu mindestens 90 % und vorzugsweise zu mindestens 95 % verstanden werden.

Unter einem "Heizelement" soll in diesem Zusammenhang insbesondere ein Element verstanden werden, welches dazu vorgesehen ist, Energie, vorzugsweise elektrische Energie, in Wärme umzuwandeln und insbesondere zumindest einem Gargeschirr zuzuführen. Vorteilhaft ist das Heizelement insbesondere als Induktionsheizelement ausgebildet und dabei vorzugsweise dazu vorgesehen, ein elektromagnetisches Wechselfeld insbesondere mit einer Frequenz zwischen 20 kHz und 100 kHz zu erzeugen, das insbesondere dazu vorgesehen ist, in einem aufgestellten, insbesondere metallischen, vorzugsweise ferromagnetischen Gargeschirrboden durch Wirbelstrominduktion und/oder Ummagnetisierungseffekte in Wärme umgewandelt zu werden. In einer Einbaulage ist das Heizelement insbesondere unterhalb der Kochfeldplatte angeordnet. Vorteilhaft ist das Heizelement in einer Einbaulage in einem Nahbereich der Kochfeldplatte angeordnet.

Unter einer "Abzugseinheit" soll insbesondere eine Einheit verstanden werden, welche dazu vorgesehen ist, mittels des Gebläserads in wenigstens einem Betriebszustand entstehende Dämpfe abzusaugen und/oder zu filtern, und welche insbesondere dazu vorgesehen ist, mittels des Gebläserads diese Dämpfe aus einem Kochbereich zumindest wegzutransportieren. Die Abzugseinheit weist insbesondere zumindest eine Fettfiltereinheit auf, welche dazu vorgesehen ist, in den in wenigstens einem Betriebszustand entstehenden Dämpfen gelöste Fettpartikel wenigstens im Wesentlichen aufzunehmen und/oder aus den Dämpfen wenigstens im Wesentlichen zu entfernen. Insbesondere weist die Abzugseinheit zumindest eine Luftleiteinheit auf, welche insbesondere zumindest einen Abzugskanal definiert und welche insbesondere dazu vorgesehen ist, mittels des Abzugskanals den Kochraum mit dem Gebläserad zu verbinden. Insbesondere ist der Abzugskanal zu einer Leitung der in dem Betriebszustand entstehenden Dämpfe vorgesehen.

Unter einem "Gebläserad" soll insbesondere eine Einheit verstanden werden, welche dazu vorgesehen ist, in wenigstens einem Betriebszustand zumindest einen Ansaugstrom für in dem Betriebszustand entstehende Dämpfe bereitzustellen und insbesondere die abgesaugten Dämpfe aus dem Kochbereich zumindest abzutransportieren. Beispielsweise könnte die Abzugseinheit dazu vorgesehen sein, die in dem Betriebszustand entstehenden Dämpfe mittels des Gebläserads aus dem Kochbereich und zusätzlich aus einem Kochraum abzuleiten und beispielsweise zumindest einer Abluftleitung zuzuführen. Alternativ könnte die Abzugseinheit insbesondere dazu vorgesehen sein, die in dem Betriebszustand entstehenden Dämpfe mittels des Gebläserads aus dem Kochbereich in zumindest einen weiteren Teilbereich des Kochraums zu transportieren. Unter einem "Kochbereich" soll insbesondere ein Teilbereich eines Kochraums verstanden werden, in welchem in dem Betriebszustand ein Garvorgang erfolgt und in welchen insbesondere bei dem Garvorgang entstehende Dämpfe aus zumindest einem beheizten Gargeschirr entweichen und welcher sich vorteilhaft in einer Einbaulage wenigstens zu einem Großteil oberhalb der Kochfeldplatte erstreckt. Unter einem "Kochraum" soll insbesondere ein Raum verstanden werden, in welchem ein die Kochfeldvorrichtung umfassendes Kochfeld aufgestellt und/oder angeordnet ist.

Unter einer "Elektronikeinheit" soll insbesondere eine elektrische und/oder elektronische Einheit verstanden werden, welche zumindest eine elektrische und/oder elektronische Baueinheit aufweist, die vorzugsweise als ein Leistungsbauelement ausgebildet ist. Die Elektronikeinheit weist zumindest eine Leiterplatte und insbesondere zusätzlich zumindest eine Baueinheit auf, die insbesondere wenigstens in einem montierten Zustand an der Leiterplatte angeordnet ist. Die Baueinheit könnte beispielsweise zumindest einen Wechselrichter und/oder zumindest eine Steuereinheit und/oder zumindest eine Kühlungseinheit sein. Insbesondere ist die Elektronikeinheit zumindest zu einer Versorgung des Heizelements, insbesondere mit elektrischer Energie, vorgesehen.

Die Vertikalrichtung ist in einer Einbaulage insbesondere senkrecht zu einer Haupterstreckungsebene der Elektronikeinheit und/oder zu einer Haupterstreckungsebene der Kochfeldplatte ausgerichtet. Unter einer "Haupterstreckungsebene" eines Objekts soll insbesondere eine Ebene verstanden werden, welche parallel zu einer größten Seitenfläche eines kleinsten gedachten geometrischen Quaders ist, welcher das Objekt gerade noch vollständig umschließt, und insbesondere durch den Mittelpunkt des Quaders verläuft.

Bei einer Betrachtung in einer parallel zu einer Haupterstreckungsebene der Elektronikeinheit und/oder zu einer Haupterstreckungsebene der Kochfeldplatte ausgerichteten Richtung sind das Heizelement und die Elektronikeinheit insbesondere auf einander gegenüberliegenden Seiten des Gebläserads angeordnet. Insbesondere weist das Gebläserad in wenigstens einem montierten Zustand einen Abstand zu der Kochfeldplatte auf, welcher insbesondere größer ist als ein Abstand des Heizelements zu der Kochfeldplatte und welcher insbesondere kleiner ist als ein Abstand der Elektronikeinheit zu der Kochfeldplatte.

Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Beispielsweise könnten das Heizelement und das Gebläserad bei einer senkrechten Betrachtung auf eine Haupterstreckungsebene der Elektronikeinheit nebeneinander und insbesondere überlappungsfrei angeordnet sein. Beispielsweise könnten das Heizelement und die Elektronikeinheit bei einer senkrechten Betrachtung auf eine Haupterstreckungsebene der Elektronikeinheit nebeneinander und insbesondere überlappungsfrei angeordnet sein. Insbesondere könnten das Heizelement und das Gebläserad in einer Horizontalrichtung nebeneinander angeordnet sein. Insbesondere könnten das Heizelement und die Elektronikeinheit in einer Horizontalrichtung nebeneinander angeordnet sein Die Horizontalrichtung könnte insbesondere senkrecht zu der Vertikalrichtung und insbesondere parallel zu einer Haupterstreckungsebene der Elektronikeinheit und/oder zu einer Haupterstreckungsebene der Kochfeldplatte ausgerichtet sein. Das Gebläserad ist bei einer senkrechten Betrachtung auf eine Haupterstreckungsebene der Elektronikeinheit wenigstens teilweise und insbesondere vollständig überlappend mit der Elektronikeinheit angeordnet. Unter der Wendung, dass ein erstes Objekt bei einer senkrechten Betrachtung auf eine Haupterstreckungsebene der Elektronikeinheit wenigstens "teilweise" überlappend mit einem zweiten Objekt angeordnet ist, soll insbesondere verstanden werden, dass das erste Objekt bei einer senkrechten Betrachtung auf eine Haupterstreckungsebene der Elektronikeinheit zu einem Flächenanteil von mindestens 20 %, insbesondere von mindestens 40 %, vorteilhaft von mindestens 60 %, besonders vorteilhaft von mindestens 80 % und vorzugsweise von mindestens 90 % einer Fläche des ersten Objekts mit einer Fläche des zweiten Objekts überlappend angeordnet ist. Das Heizelement ist insbesondere bei einer senkrechten Betrachtung auf eine Haupterstreckungsebene der Elektronikeinheit wenigstens teilweise und insbesondere vollständig überlappend mit der Elektronikeinheit angeordnet. Das Gebläserad könnte bei einer senkrechten Betrachtung auf eine Haupterstreckungsebene der Elektronikeinheit wenigstens teilweise überlappend und insbesondere wenigstens teilweise überlappungsfrei mit dem Heizelement angeordnet sein. Alternativ oder zusätzlich könnte das Gebläserad bei einer senkrechten Betrachtung auf eine Haupterstreckungsebene der Elektronikeinheit wenigstens teilweise und insbesondere vollständig überlappend mit der Elektronikeinheit angeordnet sein. Dadurch kann insbesondere eine optimale Raumausnutzung und/oder eine kompakte Ausgestaltung erzielt werden.

Zudem wird vorgeschlagen, dass die Abzugseinheit zumindest eine Luftleiteinheit aufweist, welche dazu vorgesehen ist, zumindest die Dämpfe von der Elektronikeinheit fernzuhalten. Die Luftleiteinheit weist insbesondere zumindest einen Teilbereich auf, welcher in einer Einbaulage zwischen dem Gebläserad und der Elektronikeinheit angeordnet ist. Beispielsweise könnte die Luftleiteinheit wenigstens im Wesentlichen plattenförmig ausgebildet sein und insbesondere in einer Einbaulage unterhalb des Gebläserads angeordnet sein. Vorteilhaft umgibt die Luftleiteinheit das Gebläserad in wenigstens einem montierten Zustand bezüglich eines Mittelpunkts und/oder Schwerpunkts des Gebläserads über einen Winkelbereich von mindestens 90°, insbesondere von mindestens 180°, vorteilhaft von mindestens 270°, besonders vorteilhaft von mindestens 300° und vorzugsweise von 330°. Insbesondere ist die Luftleiteinheit dazu vorgesehen, in wenigstens einem Betriebszustand die Elektronikeinheit gegenüber dem Gebläserad abzuschirmen. Die Luftleiteinheit ist insbesondere dazu vorgesehen, in wenigstens einem Betriebszustand gegenüber von dem Gebläserad kommenden Fluiden wenigstens im Wesentlichen abzuschirmen und insbesondere diese Fluide von der Elektronikeinheit fernzuhalten. Die von dem Gebläserad kommenden Fluide könnten insbesondere von dem Gebläserad tropfende Flüssigkeiten, wie beispielsweise Öl und/oder Wasser und/der Wrasen sein. Dadurch kann insbesondere ein vorzeitiger Defekt und/oder eine Beschädigung der Elektronikeinheit vermieden werden, wodurch insbesondere eine langlebige Ausgestaltung erzielt werden kann.

Weiterhin wird vorgeschlagen, dass die Luftleiteinheit dazu vorgesehen ist, die Dämpfe in zumindest einen Außenbereich abzuleiten. Unter einem "Außenbereich" soll insbesondere ein Bereich verstanden werden, welcher in wenigstens einem montierten Zustand außerhalb der Außengehäuseeinheit angeordnet ist. Insbesondere definiert und/oder begrenzt die Luftleiteinheit zumindest einen Abluftkanal, welcher insbesondere das Gebläserad mit dem Außenbereich verbindet und welcher insbesondere in wenigstens einem Betriebszustand zu einem Führen der Dämpfe von dem Gebläserad in den Außenbereich vorgesehen ist, und zwar insbesondere aufgrund einer von dem Gebläserad den Dämpfen zugeführten Bewegungsenergie. Dadurch können die Dämpfe insbesondere gezielt abtransportiert werden, wodurch insbesondere ein hoher Bedienerkomfort erreicht werden kann.

Der Außenbereich könnte in einer Einbaulage insbesondere ein seitlicher Bereich der Außengehäuseeinheit sein. Alternativ oder zusätzlich könnte der Außenbereich in einer Einbaulage insbesondere ein frontseitiger Bereich sein, welcher insbesondere einem Bediener zugewandt angeordnet sein könnte. Vorzugsweise ist der Außenbereich ein in einer Einbaulage rückseitiger Bereich, welcher insbesondere einem Bediener abgewandt angeordnet ist. Dadurch können die Dämpfe insbesondere von einem Bediener ferngehalten werden, wodurch insbesondere ein angenehmes Bedienen und/oder Garen ermöglicht werden kann.

Zudem wird vorgeschlagen, dass die Kochfeldvorrichtung zumindest eine Außengehäuseeinheit aufweist, welche die Luftleiteinheit wenigstens zu einem Großteil umgibt. Unter einer "Außengehäuseeinheit" soll insbesondere eine Einheit verstanden werden, welche in wenigstens einem montierten Zustand einem Bediener zugewandt und/oder zugänglich angeordnet ist und welche insbesondere in dem montierten Zustand mit der Kochfeldplatte verbunden ist und insbesondere mit der Kochfeldplatte einen Lagerraum, welcher insbesondere einen Geräteinnenraum definieren könnte, wenigstens zu einem Großteil begrenzt und/oder definiert. Unter der Wendung, dass die Außengehäuseeinheit die Luftleiteinheit wenigstens "zu einem Großteil" umgibt, soll insbesondere verstanden werden, dass die Außengehäuseeinheit die Luftleiteinheit bezüglich eines Mittelpunkts und/oder Schwerpunkts der Luftleiteinheit in wenigstens einer Ebene, welche insbesondere beliebig gewählt werden kann und vorteilhaft insbesondere wenigstens im Wesentlichen parallel zu einer Haupterstreckungsebene der Elektronikeinheit und/oder zu einer Haupterstreckungsebene der Kochfeldplatte ausgerichtet ist, über einen Winkelbereich von mindestens 270°, insbesondere von mindestens 300°, vorteilhaft von mindestens 320°, besonders vorteilhaft von mindestens 340° und vorzugsweise von 350° umgibt. Die Luftleiteinheit ist in wenigstens einem montierten Zustand insbesondere innerhalb des Lagerraums angeordnet. Dadurch kann insbesondere eine geschützte Anordnung der Luftleiteinheit und/oder des Gebläserads erzielt werden, wodurch insbesondere eine langlebige Ausgestaltung erreicht werden kann.

Weiterhin wird vorgeschlagen, dass die Kochfeldvorrichtung zumindest eine Außengehäuseeinheit aufweist, welche zumindest ein Bodengehäuseteil aufweist, von dem die Elektronikeinheit getragen ist. Unter einem "Bodengehäuseteil" soll insbesondere ein Element verstanden werden, welches in einer Einbaulage eine unterste Begrenzung wenigstens eines von der Außengehäuseeinheit wenigstens teilweise begrenzten Lagerraums bildet und/oder welches sich bei einer senkrechten Betrachtung auf zumindest eine Haupterstreckungsebene der Außengehäuseeinheit und/oder auf zumindest eine Haupterstreckungsebene der Elektronikeinheit über einen Flächenanteil von mindestens 50 %, insbesondere von mindestens 60 %, vorteilhaft von mindestens 70 %, besonders vorteilhaft von mindestens 80 % und vorzugsweise von mindestens 90 % einer Gesamtfläche der Außengehäuseeinheit erstreckt. Die Elektronikeinheit liegt in einer Einbaulage insbesondere wenigstens teilweise auf dem Bodengehäuseteil auf. In einer Einbaulage nimmt das Bodengehäuseteil insbesondere eine Gewichtskraft der Elektronikeinheit wenigstens zu einem Großteil auf und leitet die aufgenommene Gewichtskraft insbesondere an zumindest eine weitere Einheit weiter, wie insbesondere die Kochfeldplatte. In wenigstens einem montierten Zustand erstreckt sich die Elektronikeinheit insbesondere über einen Flächenanteil von mindestens 50 %, insbesondere von mindestens 60 %, vorteilhaft von mindestens 70 %, besonders vorteilhaft von mindestens 80 % und vorzugsweise von mindestens 90 % einer Gesamtfläche des Bodengehäuseteils und/oder über eine Fläche von mindestens 1800 cm², insbesondere von mindestens 2150 cm², vorteilhaft von mindestens 2500 cm², besonders vorteilhaft von mindestens 2750 cm² und vorzugsweise von mindestens 3000 cm². Dadurch kann insbesondere eine großflächige Ausgestaltung und/oder sichere Anordnung der Elektronikeinheit ermöglicht werden.

Ferner wird vorgeschlagen, dass in einer Einbaulage ein insbesondere kleinster Abstand zwischen dem Gebläserad und dem Heizelement in der Vertikalrichtung maximal 70 mm, insbesondere maximal 60 mm, vorteilhaft maximal 50 mm, besonders vorteilhaft maximal 45 mm und vorzugsweise maximal 40 mm beträgt. Insbesondere beträgt ein insbesondere kleinster Abstand zwischen dem Gebläserad und dem Heizelement in der Vertikalrichtung mindestens 5 mm, insbesondere mindestens 10 mm, vorteilhaft mindestens 15 mm, besonders vorteilhaft mindestens 20 mm und vorzugsweise mindestens 25 mm. Dadurch kann insbesondere eine kompakte Ausgestaltung erreicht werden.

Zudem wird vorgeschlagen, dass in einer Einbaulage ein insbesondere kleinster Abstand zwischen der Elektronikeinheit und dem Heizelement in der Vertikalrichtung mindestens 70 mm, insbesondere mindestens 85 mm, vorteilhaft mindestens 100 mm, besonders vorteilhaft mindestens 120 mm und vorzugsweise mindestens 130 mm beträgt. Insbesondere beträgt ein insbesondere kleinster Abstand zwischen der Elektronikeinheit und dem Heizelement in der Vertikalrichtung maximal 180 mm, insbesondere maximal 200 mm, vorteilhaft maximal 210 mm, besonders vorteilhaft maximal 220 mm und vorzugsweise maximal 230 mm. Dadurch kann insbesondere eine räumliche Trennung zwischen der Elektronikeinheit und dem Heizelement ermöglicht werden, wodurch die Elektronikeinheit insbesondere in einem Bereich angeordnet werden kann, in welchem ein Erreichen von kritischen Temperaturen vermieden werden kann.

Weiterhin wird vorgeschlagen, dass die Kochfeldvorrichtung zumindest eine Kochfeldplatte aufweist, welche zumindest eine Abzugsausnehmung aufweist, die zu einem Durchtritt der Dämpfe vorgesehen ist. Unter einer "Abzugsausnehmung" soll insbesondere eine Öffnung und/oder ein Loch in der Kochfeldplatte verstanden werden, durch welche/welches in wenigstens einem Betriebszustand das Gebläserad die Dämpfe aus dem Kochraum absaugt. Insbesondere definiert und/oder begrenzt die Luftleiteinheit zumindest einen Abzugskanal, welcher insbesondere in wenigstens einem montierten Zustand die Abzugsausnehmung und das Gebläserad miteinander verbindet. Die Luftleiteinheit ist insbesondere dazu vorgesehen, mittels des Abzugskanals den Kochraum mit dem Gebläserad zu verbinden. Insbesondere ist der Abzugskanal zu einer Leitung der in dem Betriebszustand entstehenden Dämpfe vorgesehen. Dadurch kann insbesondere eine kompakte Ausgestaltung erreicht werden.

Ferner wird vorgeschlagen, dass das Gebläserad bei einer senkrechten Betrachtung auf eine Haupterstreckungsebene der Kochfeldplatte wenigstens teilweise überlappend mit der Abzugsausnehmung angeordnet ist. Unter der Wendung, dass das Gebläserad bei einer senkrechten Betrachtung auf eine Haupterstreckungsebene der Kochfeldplatte wenigstens "teilweise" überlappend mit der Abzugsausnehmung angeordnet ist, soll insbesondere verstanden werden, dass das Gebläserad bei einer senkrechten Betrachtung auf eine Haupterstreckungsebene der Kochfeldplatte zu einem Flächenanteil von mindestens 50 %, insbesondere von mindestens 60 %, vorteilhaft von mindestens 70 %, besonders vorteilhaft von mindestens 80 % und vorzugsweise von mindestens 90 % einer Gesamtfläche des Gebläserads und/oder der Abzugsausnehmung überlappend mit der Abzugsausnehmung angeordnet ist. Das Gebläserad ist in einer Einbaulage insbesondere in der Vertikalrichtung wenigstens teilweise unterhalb der Abzugsausnehmung angeordnet. Dadurch kann insbesondere eine einfache Absaugung der Dämpfe erzielt werden, da insbesondere eine kurze Wegstrecke zwischen der Abzugsausnehmung und dem Gebläserad bereitgestellt und damit insbesondere eine kurze zurückzulegende Wegstrecke der Dämpfe ermöglicht werden kann.

Beispielsweise könnte die Abzugseinheit ausschließlich das Gebläserad aufweisen. Vorzugsweise weist die Abzugseinheit zumindest ein weiteres Gebläserad auf, welches dazu vorgesehen ist, in wenigstens einem Betriebszustand entstehende Dämpfe aus dem Kochbereich wenigstens teilweise abzusaugen und welches in einer Einbaulage in der Vertikalrichtung zwischen der Elektronikeinheit und dem Heizelement angeordnet ist. Dadurch können die Dämpfe insbesondere besonders schnell aus dem Kochbereich abgesaugt werden, da insbesondere eine hohe Triebkraft zu einer Absaugung bereitgestellt werden kann. Besonders vorteilhaft kann bei Ausfall eines der Gebläseräder insbesondere ein weiteres der Gebläseräder einen Garbetrieb aufrechterhalten, wodurch insbesondere eine geringe Wahrscheinlichkeit eines kompletten Ausfalls der Abzugseinheit erzielt werden kann. Insbesondere kann anstatt eines einzigen, sehr teuren und hochwertigen Gebläserads zwei im Vergleich billigere Gebläseräder verwendet werden, wodurch insbesondere geringe Kosten erreicht werden können.

Das Gebläserad und das weitere Gebläserad könnten beispielsweise bei einer senkrechten Betrachtung auf eine Haupterstreckungsebene der Kochfeldplatte wenigstens teilweise überlappend mit der Abzugsausnehmung angeordnet sein. Alternativ oder zusätzlich könnten das Gebläserad und das weitere Gebläserad bei einer senkrechten Betrachtung auf eine Haupterstreckungsebene der Kochfeldplatte auf einer insbesondere einzigen Seite der Abzugsausnehmung angeordnet sein. Vorzugsweise sind das Gebläserad und das weitere Gebläserad bei einer senkrechten Betrachtung auf eine Haupterstreckungsebene der Kochfeldplatte auf einander gegenüberliegenden Seiten der Abzugsausnehmung angeordnet. Dadurch kann insbesondere auf eine Anordnung eines Gebläserads direkt unterhalb der Abzugsausnehmung verzichtet werden, wodurch insbesondere in wenigstens einem Betriebszustand geringe Geräusche und einem Bediener ein komfortables Arbeiten insbesondere unter Vermeidung einer Geräuschbelästigung ermöglicht werden kann.

Ferner wird vorgeschlagen, dass die Abzugseinheit zumindest eine Fettfiltereinheit aufweist, welche insbesondere in einer Einbaulage einen minimalen Abstand von einer Oberkante der Kochfeldplatte von maximal 70 mm, insbesondere von maximal 50 mm, vorteilhaft von maximal 40 mm, besonders vorteilhaft von maximal 30 mm, vorzugsweise von maximal 20 mm und besonders bevorzugt von maximal 10 mm aufweist. Dadurch kann insbesondere eine besonders kompakte Ausgestaltung erzielt werden.

Die Kochfeldvorrichtung soll hierbei nicht auf die oben beschriebene Anwendung und Ausführungsform beschränkt sein. Insbesondere kann die Kochfeldvorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination.

Es zeigen:
- Fig. 1: ein Kochfeld mit einer Kochfeldvorrichtung in einer schematischen Draufsicht,
- Fig. 2: einen Schnitt entlang der Linie II-II aus Figur 1 in einer schematischen Darstellung,
- Fig. 3: ein alternatives Kochfeld mit einer alternativen Kochfeldvorrichtung in einer schematischen Draufsicht und
- Fig. 4: einen Schnitt entlang der Linie IV-IV aus Figur 3 in einer schematischen Darstellung.

Fig. 1 zeigt ein Kochfeld 46a, das als ein Induktionskochfeld ausgebildet ist, mit einer Kochfeldvorrichtung 10a, die als eine Induktionskochfeldvorrichtung ausgebildet ist.

Die Kochfeldvorrichtung 10a weist eine Kochfeldplatte 36a auf. In einem montierten Zustand bildet die Kochfeldplatte 36a einen Teil eines Kochfeldaußengehäuses aus, und zwar insbesondere eines Kochfeldaußengehäuses insbesondere des Kochfelds 46a. Die Kochfeldplatte 36a ist zu einem Aufstellen von Gargeschirr vorgesehen (nicht dargestellt).

Die Kochfeldvorrichtung 10a weist im vorliegenden Ausführungsbeispiel acht Heizelemente 12a auf. Von mehrfach vorhandenen Objekten ist in den Figuren jeweils lediglich eines mit einem Bezugszeichen versehen. Die Heizelemente 12a sind matrixförmig angeordnet. Jeweils vier der Heizelemente 12a sind in einer Reihe angeordnet.

Alternativ könnte die Kochfeldvorrichtung 10a eine andere Anzahl an Heizelementen 12a aufweisen. Beispielsweise könnte die Kochfeldvorrichtung 10a zumindest zehn, insbesondere zumindest zwölf und vorteilhaft zumindest fünfzehn und vorzugsweise eine Vielzahl an Heizelementen 12a aufweisen. Die Kochfeldvorrichtung 10a könnte alternativ eine geringere Anzahl an Heizelementen 12a aufweisen, wie beispielsweise zwei und/oder drei und/oder vier Heizelemente 12a. Im Folgenden wird lediglich eines der Heizelemente 12a beschrieben.

Das Heizelement 12a ist in einer Einbaulage unterhalb der Kochfeldplatte 36a angeordnet.

Das Heizelement 12a ist dazu vorgesehen, auf der Kochfeldplatte 36a oberhalb der Heizelemente 12a aufgestelltes Gargeschirr zu erhitzen. Das Heizelement 12a ist als Induktionsheizelement ausgebildet.

Die Kochfeldvorrichtung 10a weist eine Bedienerschnittstelle 48a zu einer Eingabe und/oder Auswahl von Betriebsparametern auf, beispielsweise einer Heizleistung und/oder einer Heizleistungsdichte und/oder einer Heizzone. Die Bedienerschnittstelle 48a ist zu einer Ausgabe eines Werts eines Betriebsparameters an einen Bediener vorgesehen.

Die Kochfeldvorrichtung 10a weist eine Steuereinheit 50a auf. Die Steuereinheit 50a ist dazu vorgesehen, in Abhängigkeit von mittels der Bedienerschnittstelle 48a eingegebener Betriebsparameter Aktionen auszuführen und/oder Einstellungen zu verändern. Die Steuereinheit 50a regelt in einem Heizbetriebszustand eine Energiezufuhr zu dem Heizelement 12a.

Die Kochfeldvorrichtung 10a weist eine Außengehäuseeinheit 28a auf (vgl. Fig. 2). Die Außengehäuseeinheit 28a bildet einen Teil des Kochfeldaußengehäuses aus. In einem montierten Zustand sind die Außengehäuseeinheit 28a und die Kochfeldplatte 36a miteinander verbunden, insbesondere aneinander befestigt. Die Außengehäuseeinheit 28a und die Kochfeldplatte 36a definieren einen Lagerraum 52a.

Die Kochfeldvorrichtung 10a weist ein Raumteilerelement 54a auf (vgl. Fig. 2). In einem montierten Zustand ist das Raumteilerelement 54a teilweise an der Außengehäuseeinheit 28a befestigt. In einer Einbaulage liegt das Raumteilerelement 54a teilweise auf der Außengehäuseeinheit 28a, insbesondere auf einer Ausformung der Außengehäuseeinheit 28a und/oder auf einer Stufe der Außengehäuseeinheit 28a, auf.

Das Raumteilerelement 54a unterteilt den Lagerraum 52a in zwei Teilräume. Ein erster Teilraum ist in einer Einbaulage oberhalb des Raumteilerelements 54a angeordnet. Der erste Teilraum ist in einem montierten Zustand auf einer der Kochfeldplatte 36a zugewandten Seite des Raumteilerelements 54a angeordnet. In dem ersten Teilraum ist das Heizelement 12a angeordnet. Das Raumteilerelement 54a trägt in einer Einbaulage das Heizelement 12a zu einem Großteil.

Ein zweiter Teilraum ist in einer Einbaulage unterhalb des Raumteilerelements 54a angeordnet. Der zweite Teilraum ist in einem montierten Zustand auf einer der Kochfeldplatte 36a abgewandten Seite des Raumteilerelements 54a angeordnet. In dem zweiten Teilraum ist die Steuereinheit 50a angeordnet.

Die Kochfeldvorrichtung 10a weist eine Elektronikeinheit 20a auf (vgl. Fig. 2). In einer Einbaulage ist die Elektronikeinheit 20a in dem Lagerraum 52a, und zwar insbesondere in dem zweiten Teilraum, angeordnet. In einer Einbaulage ist die Elektronikeinheit 20a unterhalb des Heizelements 12a angeordnet.

Die Außengehäuseeinheit 28a weist ein Bodengehäuseteil 30a auf. In einer Einbaulage ist die Elektronikeinheit 20a von dem Bodengehäuseteil 30a getragen. Die Elektronikeinheit 20a liegt in einer Einbaulage auf dem Bodengehäuseteil 30a teilweise auf.

Im vorliegenden Ausführungsbeispiel ist die Elektronikeinheit 20a als eine Versorgungselektronik ausgebildet. Die Elektronikeinheit 20a ist zu einer Versorgung des Heizelements 12a vorgesehen. Zu diesem Zweck ist die Elektronikeinheit 20a mit dem Heizelement 12a insbesondere elektrisch verbunden (nicht dargestellt).

Das Raumteilerelement 54a ist als ein Abschirmelement ausgebildet. In einem Betriebszustand schirmt das Raumteilerelement 54a in dem zweiten Teilraum angeordnete Objekte gegenüber elektromagnetischer Strahlung, welche insbesondere von dem Heizelement 12a ausgeht, im Wesentlichen ab.

Die Kochfeldvorrichtung 10a weist eine Abzugseinheit 14a auf (vgl. Fig. 1 und 2). In einer Einbaulage ist die Abzugseinheit 14a teilweise in dem Lagerraum 52a angeordnet. Die Abzugseinheit 14a weist ein Gebläserad 16a auf. In einem Betriebszustand saugt die Abzugseinheit 14a mittels des Gebläserads 16a in einem Betriebszustand entstehende Dämpfe aus einem Kochbereich 18a teilweise ab. Der Kochbereich 18a ist ein Bereich, welcher sich in einer Einbaulage oberhalb der Kochfeldplatte 36a befindet.

Das Gebläserad 16a ist in einer Einbaulage in dem Lagerraum 52a angeordnet. In einer Einbaulage ist das Gebläserad 16a in einer Vertikalrichtung 22a zwischen der Elektronikeinheit 20a und dem Heizelement 12a angeordnet. Die Vertikalrichtung 22a ist im Wesentlichen senkrecht zu dem Bodengehäuseteil 30a ausgerichtet.

Im vorliegenden Ausführungsbeispiel beträgt in einer Einbaulage ein Abstand 32a zwischen dem Gebläserad 16a und dem Heizelement 12a in der Vertikalrichtung 22a im Wesentlichen 10 mm. In einer Einbaulage beträgt im vorliegenden Ausführungsbeispiel ein Abstand 34a zwischen der Elektronikeinheit 20a und dem Heizelement 12a in der Vertikalrichtung 22a im Wesentlichen 60 mm.

In einer Horizontalrichtung 56a ist das Gebläserad 16a in einer Einbaulage im Wesentlichen mittig angeordnet. Die Horizontalrichtung 56a ist im Wesentlichen senkrecht zu der Vertikalrichtung 22a ausgerichtet. Die Horizontalrichtung 56a ist im Wesentlichen parallel zu einer Frontkante der Kochfeldplatte 36a ausgerichtet.

Das Gebläserad 16a ist in einer Tiefenrichtung 58a in einer Einbaulage im Wesentlichen mittig angeordnet. Die Tiefenrichtung 58a ist im Wesentlichen senkrecht zu der Vertikalrichtung 22a ausgerichtet. Die Tiefenrichtung 58a ist im Wesentlichen senkrecht zu einer Frontkante der Kochfeldplatte 36a ausgerichtet.

Bei einer senkrechten Betrachtung auf eine Haupterstreckungsebene der Elektronikeinheit 20a ist das Gebläserad 16a überlappend mit der Elektronikeinheit 20a angeordnet. In einer Einbaulage ist das Gebläserad 16a in der Vertikalrichtung 22a oberhalb der Elektronikeinheit 20a angeordnet. Zwischen der Elektronikeinheit 20a und dem Gebläserad 16a ist in einer Einbaulage in der Vertikalrichtung 22a eine Luftleiteinheit 24a angeordnet.

Die Abzugseinheit 14a weist die Luftleiteinheit 24a auf. Die Luftleiteinheit 24a hält in einem Betriebszustand die Dämpfe, welche in dem Betriebszustand entstehen, von der Elektronikeinheit 20a fern. In einem montierten Zustand umgibt die Luftleiteinheit 24a das Gebläserad 16a bezüglich eines Mittelpunkts und/oder Schwerpunkts des Gebläserads 16a in einer Ebene betrachtet, welche insbesondere parallel zu einer Haupterstreckungsebene der Kochfeldplatte 36a ausgerichtet ist, im Wesentlichen vollständig.

In einem Betriebszustand leitet die Luftleiteinheit 24a die in dem Betriebszustand entstehenden Dämpfe in einen Außenbereich 26a ab (vgl. Fig. 1). Im vorliegenden Ausführungsbeispiel ist der Außenbereich 26a ein in einer Einbaulage rückseitiger Bereich.

Die Luftleiteinheit 24a weist eine Abluftausnehmung 60a auf. Die Abluftausnehmung 60a der Luftleiteinheit 24a ist in einem rückseitigen Bereich der Luftleiteinheit 24a angeordnet. Die Abluftausnehmung 60a der Luftleiteinheit 24a ist in der Horizontalrichtung 56a in einem seitlichen Bereich der Luftleiteinheit 24a angeordnet.

In einer Einbaulage ist die Luftleiteinheit 24a in dem Lagerraum 52a angeordnet. Die Außengehäuseeinheit 28a umgibt die Luftleiteinheit 24a in einer Einbaulage.

Die Außengehäuseeinheit 28a weist eine Abluftausnehmung 62a auf. Die Abluftausnehmung 60a der Außengehäuseeinheit 28a ist in einem rückseitigen Bereich der Außengehäuseeinheit 28a angeordnet. Bei einer Betrachtung in einer parallel zu der Tiefenrichtung 58a ausgerichteten Blickrichtung sind die Abluftausnehmung 60a der Luftleiteinheit 24a und die Abluftausnehmung 62a der Außengehäuseeinheit 28a teilweise überlappend miteinander angeordnet.

In einem Betriebszustand leitet die Luftleiteinheit 24a die in dem Betriebszustand entstehenden Dämpfe über die Abluftausnehmung 60a der Luftleiteinheit 24a und über die Abluftausnehmung 62a der Außengehäuseeinheit 28a in den Außenbereich 26a ab.

Das Gebläserad 16a ist in einer Einbaulage im vorliegenden Ausführungsbeispiel in der Vertikalrichtung 22a teilweise unterhalb einer Abzugsausnehmung 38a der Kochfeldplatte 36a angeordnet. Die Kochfeldplatte 36a weist die Abzugsausnehmung 38a auf. Die Abzugsausnehmung 38a ist zu einem Durchtritt der in dem Betriebszustand entstehenden Dämpfe vorgesehen. Bei einer senkrechten Betrachtung auf eine Haupterstreckungsebene der Kochfeldplatte 36a ist das Gebläserad 16a teilweise überlappend mit der Abzugsausnehmung 38a angeordnet. Die Abzugsausnehmung 38a erstreckt sich in einer Einbaulage im Wesentlichen parallel zu der Tiefenrichtung 58a.

In einem Bereich der Abzugsausnehmung 38 ist eine Fettfiltereinheit 42a angeordnet. Die Abzugseinheit 14a weist die Fettfiltereinheit 42a auf. Das Gebläserad 16a saugt in einem Betriebszustand die in dem Betriebszustand entstehenden Dämpfe durch die Fettfiltereinheit 42a aus dem Kochbereich 18a ab. Die Fettfiltereinheit 42a weist im vorliegenden Ausführungsbeispiel in einer Einbaulage einen minimalen Abstand 44a von einer Oberkante der Kochfeldplatte 36a von im Wesentlichen 5 mm auf.

In Fig. 3 und 4 ist ein weiteres Ausführungsbeispiel der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Fig. 1 bis 2 verwiesen werden kann. Zur Unterscheidung der Ausführungsbeispiele ist der Buchstabe a in den Bezugszeichen des Ausführungsbeispiels in den Fig. 1 bis 2 durch den Buchstaben b in den Bezugszeichen des Ausführungsbeispiels der Fig. 3 und 4 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Fig. 1 bis 2 verwiesen werden.

Fig. 3 zeigt ein alternatives Kochfeld 46b mit einer alternativen Kochfeldvorrichtung 10b, welche acht Heizelemente 12b, von welchen jedoch im Folgenden lediglich eines beschrieben wird, und eine Abzugseinheit 14b aufweist. Die Abzugseinheit 14b weist ein Gebläserad 16b und ein weiteres Gebläserad 40b auf. In einem Betriebszustand saugen das Gebläserad 16b und das weitere Gebläserad 40b in dem Betriebszustand entstehende Dämpfe aus einem Kochbereich 18b teilweise ab.

In einer Einbaulage sind das Gebläserad 16b und das weitere Gebläserad 40b in einer Vertikalrichtung 22b zwischen einer Elektronikeinheit 20b und dem Heizelement 12b angeordnet. In einer Horizontalrichtung 56b sind das Gebläserad 16b und das weitere Gebläserad 40b bei einer senkrechten Betrachtung auf eine Haupterstreckungsebene einer Kochfeldplatte 36b auf einander gegenüberliegenden Seiten einer Abzugsausnehmung 38b der Kochfeldplatte 36b angeordnet.

Die Abzugseinheit 14b weist eine Luftleiteinheit 24b auf. In einem montierten Zustand umgibt die Luftleiteinheit 24b das Gebläserad 16b und das weitere Gebläserad 40b bezüglich eines Mittelpunkts und/oder Schwerpunkts des Gebläserads 16b und/oder des weiteren Gebläserads 40b in einer Ebene betrachtet, welche insbesondere parallel zu einer Haupterstreckungsebene der Kochfeldplatte 36b ausgerichtet ist, im Wesentlichen vollständig.

Eine Abluftausnehmung 60b der Luftleiteinheit 24b ist in einer Horizontalrichtung 56b im Wesentlichen mittig, insbesondere bezüglich einer Erstreckung der Kochfeldplatte 36b in der Horizontalrichtung 56b, angeordnet. Bei einer Betrachtung in einer parallel zu einer Tiefenrichtung 58b ausgerichteten Blickrichtung sind die Abluftausnehmung 60b der Luftleiteinheit 24b und eine Abluftausnehmung 62b der Außengehäuseeinheit 28b teilweise überlappend miteinander angeordnet.

### Bezugszeichen

- 10: Kochfeldvorrichtung
- 12: Heizelement
- 14: Abzugseinheit
- 16: Gebläserad
- 18: Kochbereich
- 20: Elektronikeinheit
- 22: Vertikalrichtung
- 24: Luftleiteinheit
- 26: Außenbereich
- 28: Außengehäuseeinheit
- 30: Bodengehäuseteil
- 32: Abstand
- 34: Abstand
- 36: Kochfeldplatte
- 38: Abzugsausnehmung
- 40: Weiteres Gebläserad
- 42: Fettfiltereinheit
- 44: Abstand
- 46: Kochfeld
- 48: Bedienerschnittstelle
- 50: Steuereinheit
- 52: Lagerraum
- 54: Raumteilerelement
- 56: Horizontalrichtung
- 58: Tiefenrichtung
- 60: Abluftausnehmung
- 62: Abluftausnehmung

## Patentansprüche

1. Kochfeldvorrichtung, insbesondere Induktionskochfeldvorrichtung, mit zumindest einem Heizelement (12a-b), mit zumindest einer Abzugseinheit (14a-b), welche zumindest ein Gebläserad (16a-b) aufweist und welche dazu vorgesehen ist, mittels des Gebläserads (16a-b) in wenigstens einem Betriebszustand entstehende Dämpfe aus zumindest einem Kochbereich (18a-b) wenigstens teilweise abzusaugen, und mit zumindest einer Elektronikeinheit (20a-b), welche zumindest eine Leiterplatte aufweist, **dadurch gekennzeichnet, dass** das Gebläserad (16ab) in einer Einbaulage in einer Vertikalrichtung (22a-b) zwischen der Elektronikeinheit (20a-b) und dem Heizelement (12a-b) angeordnet ist, wobei das Gebläserad (16a-b) bei einer senkrechten Betrachtung auf eine Haupterstreckungsebene der Elektronikeinheit (20a-b) wenigstens teilweise überlappend mit der Elektronikeinheit (20a-b) angeordnet ist.

2. Kochfeldvorrichtung nach Anspruch 1, **dadurch gekennzeichnet, dass** die Abzugseinheit (14a-b) zumindest eine Luftleiteinheit (24a-b) aufweist, welche dazu vorgesehen ist, zumindest die Dämpfe von der Elektronikeinheit (20a-b) fernzuhalten.

3. Kochfeldvorrichtung nach Anspruch 2, **dadurch gekennzeichnet, dass** die Luftleiteinheit (24a-b) dazu vorgesehen ist, die Dämpfe in zumindest einen Außenbereich (26a-b) abzuleiten.

4. Kochfeldvorrichtung nach Anspruch 3, **dadurch gekennzeichnet, dass** der Au-ßenbereich (26a-b) ein in einer Einbaulage rückseitiger Bereich ist.

5. Kochfeldvorrichtung nach einem der Ansprüche 2 bis 4, **gekennzeichnet durch** zumindest eine Außengehäuseeinheit (28a-b), welche die Luftleiteinheit (24a-b) wenigstens zu einem Großteil umgibt.

6. Kochfeldvorrichtung nach einem der vorhergehenden Ansprüche, **gekennzeichnet durch** zumindest eine Außengehäuseeinheit (28a-b), welche zumindest ein Bodengehäuseteil (30a-b) aufweist, von dem die Elektronikeinheit (20a-b) getragen ist.

7. Kochfeldvorrichtung nach einem der vorhergehenden Ansprüche, **dadurch gekennzeichnet, dass** in einer Einbaulage ein Abstand (32a-b) zwischen dem Gebläserad (16a-b) und dem Heizelement (12a-b) in der Vertikalrichtung (22a-b) maximal 70 mm beträgt.

8. Kochfeldvorrichtung nach einem der vorhergehenden Ansprüche, **dadurch gekennzeichnet, dass** in einer Einbaulage ein Abstand (34a-b) zwischen der Elektronikeinheit (20a-b) und dem Heizelement (12a-b) in der Vertikalrichtung (22a-b) mindestens 70 mm beträgt.

9. Kochfeldvorrichtung nach einem der vorhergehenden Ansprüche, **gekennzeichnet durch** zumindest eine Kochfeldplatte (36a-b), welche zumindest eine Abzugsausnehmung (38a-b) aufweist, die zu einem Durchtritt der Dämpfe vorgesehen ist.

10. Kochfeldvorrichtung nach Anspruch 9, **dadurch gekennzeichnet, dass** das Gebläserad (16a) bei einer senkrechten Betrachtung auf eine Haupterstreckungsebene der Kochfeldplatte (36a) wenigstens teilweise überlappend mit der Abzugsausnehmung (38a) angeordnet ist.

11. Kochfeldvorrichtung nach einem der vorhergehenden Ansprüche, **dadurch gekennzeichnet, dass** die Abzugseinheit (14b) zumindest ein weiteres Gebläserad (40b) aufweist, welches dazu vorgesehen ist, in wenigstens einem Betriebszustand entstehende Dämpfe aus dem Kochbereich (18b) wenigstens teilweise abzusaugen und welches in einer Einbaulage in der Vertikalrichtung (22b) zwischen der Elektronikeinheit (20b) und dem Heizelement (12b) angeordnet ist.

12. Kochfeldvorrichtung zumindest nach den Ansprüchen 9 und 11, **dadurch gekennzeichnet, dass** das Gebläserad (16b) und das weitere Gebläserad (40b) bei einer senkrechten Betrachtung auf eine Haupterstreckungsebene der Kochfeldplatte (36b) auf einander gegenüberliegenden Seiten der Abzugsausnehmung (38b) angeordnet sind.

13. Kochfeldvorrichtung zumindest nach Anspruch 9, **dadurch gekennzeichnet, dass** die Abzugseinheit (14a-b) zumindest eine Fettfiltereinheit (42a-b) aufweist, welche einen minimalen Abstand (44a-b) von einer Oberkante der Kochfeldplatte (36a-b) von maximal 70 mm aufweist.

14. Kochfeld, insbesondere Induktionskochfeld, mit zumindest einer Kochfeldvorrichtung (10a-b) nach einem der vorhergehenden Ansprüche.

## Claims

1. Hob apparatus, in particular induction hob apparatus, with at least one heating element (12a-b), with at least one extraction unit (14a-b), which has at least one fan wheel (16a-b) and is provided at least partially to extract steam occurring in at least one operating state from at least one cooking region (18a-b) by means of the fan wheel (16a-b), and with at least one electronics unit (20a-b), which has at least one circuit board, **characterised in that** the fan wheel (16a-b), in an installed position, is arranged between the electronics unit (20a-b) and the heating element (12a-b) in a vertical direction (22a-b), wherein the fan wheel (16a-b), when viewed perpendicularly to a main extension plane of the electronics unit (20a-b), is arranged such that it at least partially overlaps the electronics unit (20a-b).

2. Hob apparatus according to claim 1, **characterised in that** the extraction unit (14a-b) has at least one air conducting unit (24a-b), which is provided at least to keep the steam away from the electronics unit (20a-b).

3. Hob apparatus according to claim 2, **characterised in that** the air conducting unit (24a-b) is provided to discharge the steam into at least one outer region (26a-b).

4. Hob apparatus according to claim 3, **characterised in that** the outer region (26a-b) is a region to the rear in an installed position.

5. Hob apparatus according to one of claims 2 to 4, **characterised by** at least one outer housing unit (28a-b), which at least largely surrounds the air conducting unit (24a-b).

6. Hob apparatus according to one of the preceding claims, **characterised by** at least one outer housing unit (28a-b), which has at least one bottom housing part (30a-b), by which the electronics unit (20a-b) is held.

7. Hob apparatus according to one of the preceding claims, **characterised in that,** in an installed position, a spacing (32a-b) between the fan wheel (16a-b) and the heating element (12a-b) amounts to at most 70 mm in the vertical direction (22a-b).

8. Hob apparatus according to one of the preceding claims, **characterised in that,** in an installed position, a spacing (34a-b) between the electronics unit (20a-b) and the heating element (12a-b) amounts to at least 70 mm in the vertical direction (22a-b).

9. Hob apparatus according to one of the preceding claims, **characterised by** at least one hob plate (36a-b), which has at least one extraction recess (38a-b) provided for passage of the steam.

10. Hob apparatus according to claim 9, **characterised in that** the fan wheel (16a), when viewed perpendicularly to a main extension plane of the hob plate (36a), is arranged such that it at least partially overlaps the extraction recess (38a).

11. Hob apparatus according to one of the preceding claims, **characterised in that** the extraction unit (14b) has at least one further fan wheel (40b), which is provided at least partially to extract steam occurring in at least one operating state from the cooking region (18b) and which, in an installed position, is arranged between the electronics unit (20b) and the heating element (12b) in the vertical direction (22b).

12. Hob apparatus at least according to claims 9 and 11, **characterised in that** the fan wheel (16b) and the further fan wheel (40b), when viewed perpendicularly to a main extension plane of the hob plate (36a), are arranged on mutually opposite sides of the extraction recess (38b).

13. Hob apparatus at least according to claim 9, **characterised in that** the extraction unit (14a-b) has at least one grease filter unit (42a-b), which has a minimum spacing (44a-b) from an upper edge of the hob plate (36a-b) of at most 70 mm.

14. Hob, in particular induction hob, with at least one hob apparatus (10a-b) according to one of the preceding claims.

## Revendications

1. Dispositif de table de cuisson, en particulier dispositif de table de cuisson à induction, comprenant au moins un élément chauffant (12a-b), doté d'au moins une unité d'aspiration (14a-b), laquelle comprend au moins une roue de ventilateur (16a-b) et qui est prévue pour aspirer au moins en partie, à l'aide de la roue de ventilateur (16a-b) à tout le moins en état de fonctionnement, les vapeurs produites hors d'au moins une zone de cuisson (18a-b), et comprenant au moins une unité électronique (20a-b), laquelle comprend au moins une plaque conductrice, **caractérisé en ce que** la roue de ventilateur (16a-b) est disposée en position encastrée, dans un sens vertical (22a-b) entre l'unité électronique (20a-b) et l'élément chauffant (12a-b), dans lequel la roue de ventilateur (16a-b) est disposée, vu à la verticale, sur un plan d'extension principal de l'unité électronique (20a-b) débordant au moins partiellement sur l'unité électronique (20a-b).

2. Dispositif de table de cuisson selon la revendication 1, **caractérisé en ce que** l'unité d'aspiration (14a-b) comprend au moins une unité de conduite d'air (24a-b) prévue pour tenir à distance au moins des vapeurs de l'unité électronique (20a-b).

3. 4Dispositif de table de cuisson selon la revendication 2, **caractérisé en ce que** l'unité de conduite d'air (24a-b) est prévue pour dévier les vapeurs dans au moins une zone extérieure (26a-b).

4. Dispositif de table de cuisson selon la revendication 3, **caractérisé en ce que** la zone extérieure (26a-b) est une zone arrière en position encastrée.

5. Dispositif de table de cuisson selon l'une des revendications 2 à 4 **caractérisé par** au moins une unité de corps extérieur (28a-b) qui entoure l'unité de conduite d'air (24a-b) au moins en grande partie.

6. Dispositif de table de cuisson selon l'une des revendications précédentes, **caractérisé par** au moins une unité de corps extérieur (28a-b) qui comprend au moins une partie de corps de fond (30a-b) qui porte l'unité électronique (20a-b).

7. Dispositif de table de cuisson selon l'une des revendications précédentes, **caractérisé en ce que**, en position encastrée, l'écart (32a-b) entre la roue de ventilateur (16a-b) et l'élément chauffant (12a-b) vaut dans le sens vertical (22a-b) au maximum 70 mm.

8. Dispositif de table de cuisson selon l'une des revendications précédentes, **caractérisé en ce que**, en position encastrée, l'écart (34a-b) entre l'unité électronique (20a-b) et l'élément chauffant (12a-b) vaut dans le sens vertical (22a-b) au minimum 70 mm.

9. Dispositif de table de cuisson selon l'une des revendications précédentes, **caractérisé par** au moins une plaque de table de cuisson (36a-b) qui comprend au moins une cuvette d'aspiration (38a-b) prévue pour être traversée par les vapeurs.

10. Dispositif de table de cuisson selon la revendication 9, **caractérisé en ce que** la roue de ventilateur (16a), vu à la verticale, est disposée sur un plan d'extension principal de la plaque de table de cuisson (36a) débordant au moins en partie sur la cuvette d'aspiration (38a).

11. Dispositif de table de cuisson selon l'une des revendications précédentes, **caractérisé en ce que** l'unité d'aspiration (14b) comprend au moins une autre roue de ventilateur (40b) prévue pour aspirer au moins partiellement, à tout le moins en état de fonctionnement, les vapeurs produites hors de la zone de cuisson (18b) et qui est disposée, en position encastrée dans le sens vertical (22b) entre l'unité électronique (20b) et l'élément chauffant (12b).

12. Dispositif de table de cuisson au moins selon les revendications 9 et 11, **caractérisé en ce que** la roue de ventilateur (16b) et l'autre roue de ventilateur (40b), vu à la verticale, sont disposées sur un plan d'extension principal de la plaque de table de cuisson (36b) sur des côtés mutuellement opposés de la cuvette d'aspiration (38b).

13. Dispositif de table de cuisson selon la revendication 9, **caractérisé en ce que** l'unité d'aspiration (14a-b) comprend au moins une unité filtrante pour la graisse (42a-b) qui présente un écart minimum (44a-b) d'une arête supérieure de la plaque de table de cuisson (36a-b) de maximum 70 mm.

14. Table de cuisson, en particulier table de cuisson à induction, comprenant au moins un dispositif de table de cuisson (10a-b) selon l'une des revendications précédentes.
